# FASCICULE DE BREVET EUROPEEN

(11) **EP 2 242 330 B1**
(45) Date de publication et mention de la délivrance du brevet: **14.11.2012**
(21) Numéro de dépôt: 10159570.0
(22) Date de dépôt: 09.04.2010
(51) Int. Cl.: H05B 6/68

(54) **Procédé de commande d'un four à micro-ondes et four de cuisson à micro-ondes associé**
Verfahren zur Bedienung eines Mikrowellenherds und eines damit kombinierten Mikrowellenbackofens
Method for controlling a microwave oven and associated microwave oven

(30) Priorité: 14.04.2009 FR 0901816
(43) Date de publication de la demande: 20.10.2010
(73) Titulaire: FagorBrandt SAS, 92500 Rueil Malmaison (FR)
(72) Inventeur: Snow, Tom, 26400, Mirabel et Blacons (FR); Dando, Régis, 69340, Francheville (FR); Ginzburg, Dany, 69007, LYON (FR)

(56) Documents cités:
- JP-A- 60 008 626
- US-A- 5 906 765

## Description

La présente invention concerne un procédé de commande d'un four de cuisson à micro-ondes.

Elle concerne également un four de cuisson à micro-ondes adapté à mettre en oeuvre le procédé de commande conforme à l'invention.

De manière générale, la présente invention concerne la commande de cycles de chauffage mis en oeuvre dans une enceinte de chauffage d'un four de cuisson à micro-ondes et l'affichage de données sur un afficheur permettant à l'utilisateur de sélectionner des paramètres de chauffage d'un ou plusieurs aliments placés dans ladite enceinte de chauffage.

On connaît déjà des fours de cuisson à micro-ondes comprenant des organes de commande d'un cycle de chauffage mis en oeuvre dans une enceinte de cuisson et des éléments d'affichage des paramètres à sélectionner ou sélectionnés en fonction du cycle de chauffage à mettre en oeuvre.

Cependant, ces fours de cuisson à micro-ondes présentent l'inconvénient d'avoir un panneau de commande complexe et peu facile d'utilisation engendrant la non compréhension des utilisateurs du comment programmer de manière optimale un four de cuisson à micro-ondes. Ce panneau de commande est constitué d'un bouton de commande unique ou d'une multitude de boutons de commande et d'un afficheur comprenant des menus de sélection de paramètres complexes et en quantité importante.

Par conséquent, l'utilisateur utilise très fréquemment les mêmes paramètres de chauffage d'un ou plusieurs aliments sans les modifier en fonction du type d'aliment et de leur poids. Bien souvent, l'utilisateur sélectionne la puissance maximale délivrée par le four de cuisson à micro-ondes et fait varier la durée de chauffage en fonction de son besoin.

Une telle utilisation d'un four de cuisson à micro-ondes ne permet pas d'obtenir des résultats satisfaisants sur la température du ou des aliments et d'éviter la détérioration de la qualité des aliments à consommer.

Cette utilisation d'un four de cuisson à micro-ondes provoque chez l'utilisateur le sentiment que cet appareil à des capacités limitées et ne sert à uniquement à faire chauffer rapidement des aliments, et tout particulièrement des boissons.

Par ailleurs, l'utilisateur programme un cycle de chauffage à chaque utilisation du four de cuisson à micro-ondes sans prendre en considération les paramètres du cycle de chauffage précédemment exécuté.

On connaît également le document JP 60 008 626 A qui décrit un procédé comprenant les étapes de mémorisation des paramètres, de puissance de chauffage et de temps de chauffage, d'une séquence de chauffage exécutée, d'affichage de ces paramètres mémorisés préalablement et d'exécution d'une nouvelle séquence de chauffage avec les paramètres mémorisés.

On connaît également le document US 5 906 765 A qui décrit un four à micro-ondes permettant de corriger une durée de cuisson saisie en fonction d'une comparaison d'un niveau de puissance saisi avec un niveau de puissance prédéterminé.

La présente invention a pour but de résoudre les inconvénients précités et de proposer un four de cuisson à micro-ondes et un procédé de commande d'un four de cuisson à micro-ondes permettant d'améliorer l'ergonomie d'utilisation, de simplifier les actions à réaliser par l'utilisateur pour commander ledit four de cuisson à micro-ondes, et d'affiner simplement le résultat de chauffage des aliments en fin de cycle de chauffage.

A cet égard, la présente invention vise, selon un premier aspect, un procédé de commande d'un four de cuisson à micro-ondes comprenant une unité de commande, une enceinte de chauffage, des moyens de chauffage, un panneau de commande, ledit panneau de commande comprenant au moins un afficheur et des moyens de sélection d'un cycle de chauffage.

Selon l'invention, le procédé comprend les étapes suivantes :
- exécution d'un cycle de chauffage par ledit four de cuisson à micro-ondes ;
- proposition de trois modes de commande par ladite unité de commande suite à ladite étape d'exécution d'un cycle de chauffage ;
- où les trois modes de commande sont les suivants :
   o répétition dudit cycle de chauffage précédemment exécuté de sorte à répéter un même cycle de chauffage avec des paramètres de chauffage identiques en sélectionnant le mode de commande de répétition dudit cycle de chauffage précédemment exécuté, où les paramètres de chauffage dudit cycle de chauffage précédemment exécuté sont mémorisés automatiquement et pouvant être mis en oeuvre plusieurs fois à la suite ;
   o prolongation dudit cycle de chauffage précédemment exécuté ; et
   o arrêt dudit four de cuisson à micro-ondes ;
- acquisition d'un signal d'entrée correspondant à la sélection d'un des trois modes de commande proposés suite à ladite étape d'exécution d'un cycle de chauffage ; et
- exécution dudit mode de commande sélectionné.

Ainsi, un tel procédé de commande permet d'accéder simplement à trois modes de commande suite à l'étape d'exécution d'un cycle de chauffage et de sélectionner un de ceux-ci tout en conservant les paramètres sélectionnés préalablement de sorte à éviter de sélectionner de nouveau ces paramètres.

Le premier mode de commande est la répétition du cycle de chauffage précédemment exécuté de sorte à faciliter l'exécution successive d'un même cycle de chauffage sans avoir à sélectionner une multitude de menus ou à sélectionner les mêmes paramètres pour chaque cycle de chauffage. Le cycle de chauffage précédemment exécuté peut ainsi être répété avec les mêmes paramètres de chauffage sélectionnés pour ledit cycle de chauffage précédent.

Le deuxième mode de commande est la prolongation du cycle de chauffage précédemment exécuté de sorte à rallonger la durée de chauffage d'aliments sans avoir à sélectionner de nouveau tous les paramètres de chauffage et à régler une durée de chauffe supplémentaire. Le cycle de chauffage précédemment exécuté peut ainsi être prolongé simplement en fonction des paramètres de chauffage sélectionnés pour ledit cycle de chauffage précédent.

Le troisième mode de commande est l'arrêt du four de cuisson à micro-ondes suite à l'exécution d'un cycle de chauffage lorsque l'utilisateur est satisfait du résultat obtenu à la fin du cycle de chauffage mis en oeuvre.

Le procédé comprend une étape d'enregistrement automatique des paramètres des cycles de chauffage exécutés.

Ainsi, le procédé de commande conforme à l'invention permet d'éviter que l'utilisateur sélectionne des paramètres d'un cycle de chauffage par rapport à des données dont il se souvient concernant par exemple la puissance de chauffe et le temps de chauffe pour différents aliments.

Le procédé de commande permet ainsi de sélectionner manuellement des cycles de chauffage qui sont enregistrés par le four de cuisson à micro-ondes de sorte à pouvoir réutiliser ces mêmes cycles de chauffage facilement et rapidement quand l'utilisateur le souhaite sans que celui-ci ait à faire appel à sa mémoire.

L'exécution d'un cycle de chauffage mémorisé reprend ainsi les paramètres dudit cycle de chauffage précédemment exécuté.

Dans le cas d'un cycle de chauffage précédent ayant fait l'objet d'une ou plusieurs prolongations et étant mémorisé par une unité de commande du four de cuisson à micro-ondes, la durée du cycle de chauffage précédemment exécuté et la ou les durées de la ou des prolongations sont cumulées de sorte que le cycle de chauffage mémorisé et sélectionné soit mis en oeuvre sur la durée totale dudit cycle de chauffage mémorisé.

Selon une autre caractéristique préférée de l'invention, ledit procédé comprend également une étape de tri des cycles de chauffage les plus utilisés comportant les mêmes paramètres.

Ainsi, l'unité de commande du four de cuisson à micro-ondes permet de trier automatiquement les cycles de chauffage les plus utilisés de sorte à faciliter l'accès aux cycles de chauffage préférés par un utilisateur.

Selon un second aspect, la présente invention concerne un four de cuisson à micro-ondes, comprenant une unité de commande, une enceinte de chauffage, des moyens de chauffage, un panneau de commande, ledit panneau de commande comprenant au moins un afficheur et des moyens de sélection d'un cycle de chauffage, et ladite unité de commande comprenant au moins un microprocesseur.

Selon l'invention, ledit four de cuisson à micro-ondes comprend un algorithme de traitement adapté à mettre en oeuvre le procédé de commande conforme à l'invention.

Ce four de cuisson à micro-ondes présente des avantages analogues à ceux décrits précédemment en référence au procédé de commande selon l'invention.

D'autres particularités et avantages apparaîtront encore dans la description ci-après.

Aux dessins annexés, donnés à titres d'exemples non limitatifs:
- la figure 1 est un algorithme illustrant un exemple de réalisation du procédé de commande conforme à l'invention ;
- la figure 2 est une vue schématique d'un afficheur d'un four de cuisson à micro-ondes conforme à l'invention.

On va décrire un four de cuisson à micro-ondes adapté à mettre en oeuvre la présente invention.

Un four de cuisson à micro-ondes comprend une enceinte de chauffage. L'enceinte de chauffage peut être logée dans une carrosserie et comprendre une ouverture en face frontale obturée par une porte.

L'enceinte de chauffage comprend au moins une paroi inférieure, également appelée sole. L'enceinte de chauffage peut comprendre également une paroi supérieure, également appelée voûte, et des parois latérales. Les parois de l'enceinte de chauffage permettent de définir une cavité pour le chauffage ou la cuisson d'aliments.

Afin d'alimenter en énergie haute fréquence l'enceinte de chauffage, il est prévu de manière classique un magnétron, dont une antenne débouche dans un guide d'ondes formé contre une paroi de l'enceinte de chauffage.

Le four de cuisson à micro-ondes peut également comprendre un ou plusieurs éléments chauffants, notamment des éléments chauffants radiants du type résistances électriques. La présence de cet ou ces éléments chauffants dans le four de cuisson à micro-ondes permet ainsi d'ajouter une fonction de cuisson traditionnelle.

On va décrire à présent, en référence aux figures 1 et 2, un procédé de commande d'un four de cuisson à micro-ondes conforme à l'invention.

Un four de cuisson à micro-ondes adapté à mettre en oeuvre le procédé de commande conforme à l'invention comprend une unité de commande, une enceinte de chauffage, des moyens de chauffage, un panneau de commande 1.

L'unité de commande du four de cuisson à micro-ondes comprend au moins un microprocesseur.

Le panneau de commande 1 comprend au moins un afficheur 2 et des moyens de sélection 3, 4, 5 d'un cycle de chauffage.

Dans le mode de réalisation de l'invention illustré à la figure 2, les moyens de sélection 3, 4, 5 du panneau de commande 1 comprennent quatre touches. Le moyen de sélection 4 comprend une touche correspondant à une touche de validation d'un paramètre d'un menu et à une touche de démarrage d'un cycle de chauffage. Le moyen de sélection 3 comprend une touche correspondant à une touche d'annulation, de retour à un menu précédent, et d'arrêt d'un cycle de chauffage en cours de mise en oeuvre par le four de cuisson à micro-ondes. Le moyen de sélection 5 comprend deux touches correspondant à des touches de réglage « + » et « - » et de déplacement vers le haut et vers le bas dans un menu.

Le procédé de commande d'un four de cuisson à micro-ondes comprend les étapes suivantes :
- exécution E10 d'un cycle de chauffage par ledit four de cuisson à micro-ondes ;
- proposition E20 de trois modes de commande E21, E22, E23 par ladite unité de commande suite à ladite étape d'exécution E10 d'un cycle de chauffage ;
- où les trois modes de commande E21, E22, E23 sont les suivants :
   o répétition E21 dudit cycle de chauffage précédemment exécuté ;
   o prolongation E23 dudit cycle de chauffage précédemment exécuté ; et
   o arrêt E22 dudit four de cuisson à micro-ondes ;
- acquisition E24 d'un signal d'entrée correspondant à la sélection d'un des trois modes de commande E21, E22, E23 proposés suite à ladite étape d'exécution E10 d'un cycle de chauffage ; et
- exécution E211, E221, E231 dudit mode de commande E21, E22, E23 sélectionné.

Ainsi, un tel procédé de commande permet d'accéder simplement à trois modes de commande E21, E22, E23 suite à l'étape d'exécution E10 d'un cycle de chauffage et de sélectionner un de ceux-ci tout en conservant les paramètres sélectionnés préalablement de sorte à éviter de sélectionner de nouveau ces paramètres.

Le premier mode de commande E21 est la répétition du cycle de chauffage précédemment exécuté de sorte à faciliter l'exécution successive d'un même cycle de chauffage sans avoir à sélectionner une multitude de menus ou à sélectionner les mêmes paramètres pour chaque cycle de chauffage. Le cycle de chauffage précédemment exécuté peut ainsi être répété avec les mêmes paramètres de chauffage sélectionnés pour ledit cycle de chauffage précédent.

Le mode de commande de répétition E21 du cycle de chauffage précédemment exécuté peut être mis en oeuvre simplement par l'activation d'un moyen de sélection 3, 4, 5, et en particulier par l'appui sur une touche du moyen de sélection 3.

De cette manière, l'utilisateur peut répéter un même cycle de chauffage avec des paramètres de chauffage identiques, par exemple dans le cas du chauffage de plats identiques.

Dans un mode de réalisation de l'invention, le four de cuisson à micro-ondes peut être adapté pour chauffer une portion correspondant à la taille d'une assiette. En sélectionnant le mode de commande de répétition E21 du cycle de chauffage précédemment exécuté, plusieurs assiettes contenant les mêmes aliments peuvent être chauffés successivement dans l'enceinte de chauffage sans avoir à régler les paramètres de chauffage du four de cuisson à micro-ondes pour chacune des assiettes.

Les paramètres de chauffage des aliments de la première assiette placée dans l'enceinte de chauffage du four de cuisson à micro-ondes peuvent ainsi être mémorisés et mis en oeuvre plusieurs fois à la suite.

Ces paramètres de chauffage des aliments de la première assiette peuvent comprendre les paramètres de réglage initiaux ainsi que les paramètres correspondants à un ou plusieurs modes de commande de prolongation E23. La durée du cycle de chauffage mis en oeuvre lors de la sélection d'un mode de commande de répétition E21 peut ainsi être égale à la durée d'un cycle de chauffage précédemment exécuté cumulée avec la ou les durées d'un ou plusieurs modes de prolongation dudit cycle de chauffage précédemment exécuté.

Le deuxième mode de commande E23 est la prolongation du cycle de chauffage précédemment exécuté de sorte à rallonger la durée de chauffage d'aliments sans avoir à sélectionner de nouveau tous les paramètres de chauffage et à régler une durée de chauffe supplémentaire. Le cycle de chauffage précédemment exécuté peut ainsi être prolongé simplement en fonction des paramètres de chauffage sélectionnés pour ledit cycle de chauffage précédent.

Le mode de commande de prolongation E23 du cycle de chauffage précédemment exécuté peut être mis en oeuvre simplement par l'activation d'un moyen de sélection 3, 4, 5, et en particulier par l'appui sur une touche du moyen de sélection 5.

De cette manière, l'utilisateur peut prolonger un cycle de chauffage précédemment exécuté à partir des paramètres de chauffage initiaux, par exemple dans le cas où le ou les aliments ne sont pas assez chauds.

L'unité de commande du four de commande peut également être adaptée à préconiser une durée de prolongation d'un cycle de chauffage précédemment exécuté en fonction des paramètres de chauffage initiaux.

Le troisième mode de commande E22 est l'arrêt du four de cuisson à micro-ondes suite à l'exécution d'un cycle de chauffage lorsque l'utilisateur est satisfait du résultat obtenu à la fin du cycle de chauffage mis en oeuvre.

Le mode de commande d'arrêt E22 du four de cuisson à micro-ondes peut être mis en oeuvre simplement par l'activation d'un moyen de sélection 3, 4, 5, et en particulier par l'appui sur une touche du moyen de sélection 4.

De cette manière, l'utilisateur peut arrêter le four de cuisson à micro-ondes, par exemple dans le cas où le ou les aliments sont suffisamment chauds.

Le cycle de chauffage précédemment exécuté par l'unité de commande du four de cuisson à micro-ondes peut aussi bien être un cycle de chauffage qu'un cycle de décongélation.

L'étape d'exécution E10 d'un cycle de chauffage par le four de cuisson à micro-ondes peut être précédée d'une étape de sélection E0 manuelle ou automatisée des paramètres de chauffage à utiliser pour ledit cycle de chauffage à exécuter.

Dans le cas d'une sélection manuelle des paramètres de chauffage à utiliser pour le cycle de chauffage à exécuter, l'utilisateur utilise les moyens de sélection 3, 4, 5. Ces moyens de sélection 3, 4, 5 peuvent être par exemple des boutons, des touches sensitives.

Dans le cas d'une sélection automatisée des paramètres de chauffage à utiliser pour le cycle de chauffage à exécuter, un ou plusieurs capteurs reliées à l'unité de commande peuvent être mis en oeuvre de sorte à déterminer les paramètres liés aux aliments introduits dans l'enceinte de chauffage et au chauffage de ceux-ci.

Bien entendu, dans le cas d'une sélection automatisée des paramètres de chauffage à utiliser pour le cycle de chauffage à exécuter, l'utilisateur peut utiliser les moyens de sélection 3, 4, 5.

Dans un mode de réalisation de l'invention, l'étape de proposition E20 de trois modes de commande E21, E22, E23 par l'unité de commande est mise en oeuvre suite à une étape d'ouverture d'une porte obturant l'enceinte de chauffage.

Ainsi, ledit au moins un afficheur du panneau de commande du four de cuisson à micro-ondes présente les trois modes de commande E21, E22, E23 suite à l'ouverture de la porte obturant l'enceinte de cuisson de sorte que l'utilisateur puisse contrôler le chauffage des aliments placés dans l'enceinte de chauffage avant la sélection d'un de ces trois modes de commande E21, E22, E23, lorsqu'un cycle de chauffage a été précédemment exécuté.

Préférentiellement, l'étape de proposition E20 de trois modes de commande E21, E22, E23 par l'unité de commande est présentée suite à chaque étape d'exécution E211, E231 d'un mode de répétition E21 ou d'un mode de prolongation E23.

Ainsi, l'utilisateur a la possibilité de manière simple et aisée soit de prolonger le cycle de chauffage exécuté précédemment jusqu'à l'obtention du résultat de chauffage souhaité soit de répéter le cycle de chauffage précédemment exécuté le nombre de fois qu'il souhaite.

Une étape de maintien au chaud E25 est mise en oeuvre à partir d'une durée prédéterminée D écoulée suite à ladite étape de proposition E20 de trois modes de commande E21, E22, E23.

Ainsi, le ou les aliments chauffés lors du cycle de chauffage précédemment exécuté ne se refroidissent pas et l'utilisateur peut les consommer dès leur sortie de l'enceinte de cuisson du four de cuisson à micro-ondes.

La durée prédéterminée D s'écoulant entre l'étape de proposition E20 de trois modes de commande E21, E22, E23 et le déclenchement de l'étape de maintien au chaud E25 peut être comprise entre 15 secondes et 2 minutes, et préférentiellement de l'ordre de une minute.

Bien entendu, la valeur de la durée prédéterminée D s'écoulant entre l'étape de proposition E20 de trois modes de commande E21, E22, E23 et le déclenchement de l'étape de maintien au chaud E25 n'est nullement limitative et peut être différente.

L'étape de maintien au chaud E25 est mise en oeuvre pendant une durée prédéterminée T.

Si aucun signal d'entrée n'est acquis au cours de la durée prédéterminée T de l'étape de maintien au chaud E25, l'unité de commande du four de cuisson à micro-ondes affiche un menu principal E26 sur ledit au moins un afficheur 2 du panneau de commande 1.

Si un signal d'entrée est acquis au cours de la durée prédéterminée T de l'étape de maintien au chaud E25, l'unité de commande du four de cuisson à micro-ondes retourne à l'étape de proposition E20 de trois modes de commande E21, E22, E23 de sorte que l'utilisateur puisse choisir le mode de commande E21, E22, E23 qu'il souhaite suite à l'exécution E10 du cycle de chauffage précédent.

L'acquisition d'un signal d'entrée au cours de la durée prédéterminée T de l'étape de maintien au chaud E25 peut être obtenue, notamment, soit par l'ouverture d'une porte de l'enceinte de cuisson soit par l'activation d'un des moyens de sélection 3, 4, 5 du panneau de commande 1.

La durée prédéterminée T de l'étape de maintien au chaud E25 peut être comprise entre 2 minutes et 20 minutes, et préférentiellement de l'ordre de 15 minutes.

Bien entendu, la valeur de la durée prédéterminée T de l'étape de maintien au chaud E25 n'est nullement limitative et peut être différente.

Dans un autre mode de réalisation de l'invention, l'unité de commande du four de cuisson à micro-ondes affiche un menu principal 26 sur ledit au moins un afficheur 2 du panneau de commande si aucun signal d'entrée n'est acquis au cours d'une durée prédéterminée P suite à ladite étape de proposition E20 de trois modes de commande E21, E22, E23, ou encore l'unité de commande du four de cuisson à micro-ondes passe dans un mode à basse consommation d'énergie si aucun signal d'entrée n'est acquis au cours de la durée prédéterminée P suite à ladite étape de proposition E20 de trois modes de commande E21, E22, E23.

La durée prédéterminée P peut par exemple être comprise entre 30 secondes et 2 minutes.

Bien entendu, la valeur de la durée prédéterminée P de retour au menu principal 26 ou de passage dans un mode à basse consommation d'énergie n'est nullement limitative et peut être différente.

L'étape d'acquisition E24 d'un signal d'entrée correspondant à la sélection d'un des trois modes de commande E21, E22, E23 proposés suite à ladite étape d'exécution E10 d'un cycle de chauffage peut être mise en oeuvre par l'intermédiaire d'un des moyens de sélection 3, 4, 5 du panneau de commande 1.

Ici et de manière nullement limitative, le moyen de sélection 3 est adapté à sélectionner le mode de commande de répétition E21 du cycle de chauffage précédemment exécuté, le moyen de sélection 4 est adapté à sélectionner le mode de commande d'arrêt E22 du four de cuisson à micro-ondes, et le moyen de sélection 5 est adapté à sélectionner le mode de commande de prolongation E23 du cycle de chauffage précédemment exécuté.

Suite à l'exécution E221 d'un mode de commande d'arrêt E22 du four de cuisson à micro-ondes ou suite à l'étape de maintien au chaud E25, l'unité de commande affiche un menu principal E26 sur ledit au moins un afficheur 2 du panneau de commande 1.

Ainsi, l'utilisateur peut sélectionner un autre cycle de chauffage à partir de paramètres différents du cycle de chauffage précédent. L'unité de commande du four de cuisson à micro-ondes peut également mettre ledit four en mode veille suite à l'écoulement d'une durée prédéterminée à partir de l'instant du retour au menu principal E26.

L'exécution E221 du mode de commande d'arrêt E22 du four de cuisson à micro-ondes permet de retourner au menu principal E26 de l'afficheur 2.

L'étape de proposition E20 de trois modes de commande E21, E22, E23 par l'unité de commande est réitérée suite à l'exécution E211 d'un mode de commande de répétition E21 du cycle de chauffage précédemment exécuté ou suite à l'exécution E231 d'un mode de commande de prolongation E23 du cycle de chauffage précédemment exécuté.

L'exécution E211 du mode de commande de répétition E21 du cycle de chauffage précédemment exécuté renvoie à l'étape d'exécution E10 de sorte à répéter ledit cycle de chauffage avec les mêmes paramètres de chauffage. Ensuite, l'étape de proposition E20 de trois modes de commande E21, E22, E23 par l'unité de commande est de nouveau mise en oeuvre jusqu'à l'acquisition E24 d'un signal d'entrée du mode de commande d'arrêt E22 du four de cuisson à micro-ondes.

L'exécution E211 du mode de commande de répétition E21 du cycle de chauffage précédemment exécuté peut ainsi être mise en oeuvre à plusieurs reprises tant qu'un signal d'entrée du mode de commande d'arrêt E22 du four de cuisson à micro-ondes n'est pas acquis.

Une étape de sélection E232 d'une durée de prolongation L du cycle de chauffage précédemment exécuté est mise en oeuvre suite à l'acquisition E24 d'un signal d'entrée correspondant à la sélection du mode de commande E23 de prolongation dudit cycle de chauffage précédemment exécuté.

L'exécution E231 du mode de commande de prolongation E23 du cycle de chauffage précédemment exécuté permet d'accéder à une étape de sélection E232 d'une durée de prolongation L du cycle de chauffage précédemment exécuté. Lorsque la durée de prolongation L du cycle de chauffage précédemment exécuté est écoulée, l'étape de proposition E20 de trois modes de commande E21, E22, E23 par l'unité de commande est de nouveau mise en oeuvre jusqu'à l'acquisition E24 d'un signal d'entrée du mode de commande d'arrêt E22 du four de cuisson à micro-ondes.

L'exécution E231 du mode de commande de prolongation E23 du cycle de chauffage précédemment exécuté peut ainsi être mise en oeuvre à plusieurs reprises tant qu'un signal d'entrée du mode de commande d'arrêt E22 du four de cuisson à micro-ondes n'est pas acquis.

La durée de prolongation L du cycle de chauffage précédemment exécuté peut être réglée par un des moyens de sélection 3, 4, 5, et en particulier le moyen de sélection 5 comprenant deux touches permettant d'augmenter ou de diminuer une durée.

Avantageusement, le procédé comprend une étape d'enregistrement automatique des paramètres des cycles de chauffage exécutés.

Ainsi, le procédé de commande conforme à l'invention permet d'éviter que l'utilisateur sélectionne des paramètres d'un cycle de chauffage par rapport à des données dont il se souvient concernant par exemple la puissance de chauffe et le temps de chauffe pour différents aliments.

Le procédé de commande permet ainsi de sélectionner manuellement des cycles de chauffage qui sont enregistrés par le four de cuisson à micro-ondes de sorte à pouvoir réutiliser ces mêmes cycles de chauffage facilement et rapidement quand l'utilisateur le souhaite sans que celui-ci ait à faire appel à sa mémoire.

La détermination des cycles de chauffage comportant les mêmes paramètres les plus utilisés est mise en oeuvre par l'unité de commande en comparant les cycles de chauffage exécutés et en incrémentant un compteur à chaque fois qu'un cycle de chauffage est exécuté avec les mêmes paramètres de chauffage par rapport à un cycle de chauffage précédemment exécuté.

Le procédé peut également comprendre une étape de tri des cycles de chauffage les plus utilisés comportant les mêmes paramètres.

Ainsi, l'unité de commande du four de cuisson permet de trier automatiquement les cycles de chauffage les plus utilisés de sorte à faciliter l'accès aux cycles de chauffage préférés par un utilisateur.

Le procédé comprend une étape d'acquisition d'un signal d'entrée correspondant à la sélection d'un des cycles de chauffage les plus utilisés.

Ainsi, l'utilisateur peut sélectionner rapidement et sans avoir à rechercher fastidieusement dans une mémoire de l'unité de commande un cycle de chauffage fréquemment utilisé.

L'utilisateur peut ainsi sélectionner un cycle de chauffage exécuté quotidiennement par un menu d'accès rapide aux cycles de chauffage exécutés fréquemment.

## Revendications

1. Procédé de commande d'un four de cuisson à micro-ondes comprenant une unité de commande, une enceinte de chauffage, des moyens de chauffage, un panneau de commande (1), ledit panneau de commande (1) comprenant au moins un afficheur (2) et des moyens de sélection (3, 4, 5) d'un cycle de chauffage, **caractérisé en ce que** ledit procédé comprend les étapes suivantes :
- exécution (E10) d'un cycle de chauffage par ledit four de cuisson à micro-ondes ;
- proposition (E20) de trois modes de commande (E21, E22, E23) par ladite unité de commande suite à ladite étape d'exécution (E10) d'un cycle de chauffage ;
- où les trois modes de commande (E21, E22, E23) sont les suivants :
o répétition (E21) dudit cycle de chauffage précédemment exécuté de sorte à répéter un même cycle de chauffage avec des paramètres de chauffage identiques en sélectionnant le mode de commande de répétition (E21) dudit cycle de chauffage précédemment exécuté, où les paramètres de chauffage dudit cycle de chauffage précédemment exécuté sont mémorisés automatiquement et pouvant être mis en oeuvre plusieurs fois à la suite ;
o prolongation (E23) dudit cycle de chauffage précédemment exécuté ; et
o arrêt (E22) dudit four de cuisson à micro-ondes ;
- acquisition (E24) d'un signal d'entrée correspondant à la sélection d'un des trois modes de commande (E21, E22, E23) proposés suite à ladite étape d'exécution (E10) d'un cycle de chauffage ; et
- exécution (E211, E221, E231) dudit mode de commande (E21, E22, E23) sélectionné.

2. Procédé de commande d'un four de cuisson à micro-ondes conforme à la revendication 1, **caractérisé en ce que** ladite étape de proposition (E20) de trois modes de commande (E21, E22, E23) par ladite unité de commande est mise en oeuvre suite à une étape d'ouverture d'une porte obturant ladite enceinte de chauffage.

3. Procédé de commande d'un four de cuisson à micro-ondes conforme à la revendication 1 ou 2, **caractérisé en ce que** ladite étape de proposition (E20) de trois modes de commande (E21, E22, E23) par ladite unité de commande est présentée suite à chaque étape d'exécution (E211, E231) d'un mode de répétition (E21) ou d'un mode de prolongation (E23).

4. Procédé de commande d'un four de cuisson à micro-ondes conforme à l'une quelconque des revendications 1 à 3, **caractérisé en ce que** ladite étape de proposition (E20) de trois modes de commande (E21, E22, E23) par ladite unité de commande est réitérée suite à l'exécution (E211) d'un mode de commande de répétition (E21) dudit cycle de chauffage précédemment exécuté ou suite à l'exécution (E231) d'un mode de commande de prolongation (E23) dudit cycle de chauffage précédemment exécuté.

5. Procédé de commande d'un four de cuisson à micro-ondes conforme à l'une quelconque des revendications 1 à 4, **caractérisé en ce qu'**une étape de sélection (E232) d'une durée de prolongation (L) dudit cycle de chauffage précédemment exécuté est mise en oeuvre suite à l'acquisition (E24) d'un signal d'entrée correspondant à la sélection du mode de commande (E23) de prolongation dudit cycle de chauffage précédemment exécuté.

6. Procédé de commande d'un four de cuisson à micro-ondes conforme à l'une quelconque des revendications 1 à 5, **caractérisé en ce que** ledit procédé comprend également une étape de tri des cycles de chauffage comportant les mêmes paramètres les plus utilisés.

7. Procédé de commande d'un four de cuisson à micro-ondes conforme à la revendication 6, **caractérisé en ce que** ledit procédé comprend une étape d'acquisition d'un signal d'entrée correspondant à la sélection d'un des cycles de chauffage les plus utilisés.

8. Four de cuisson à micro-ondes, comprenant une unité de commande, une enceinte de chauffage, des moyens de chauffage, un panneau de commande (1), ledit panneau de commande (1) comprenant au moins un afficheur (2) et des moyens de sélection (3, 4, 5) d'un cycle de chauffage, et ladite unité de commande comprenant au moins un microprocesseur, **caractérisé en ce que** ledit four de cuisson à micro-ondes comprend un algorithme de traitement adapté à mettre en oeuvre le procédé de commande conforme à l'une quelconque des revendications 1 à 7.

## Claims

1. A method for controlling a microwave oven comprising a control unit, a heating chamber, heating means, a control panel (1), said control panel (1) comprising at least one display (2) and means for selecting (3, 4, 5) a heating cycle, **characterized in that** said method comprises the following steps:
- said microwave oven executing (E10) a heating cycle;
- said control unit proposing (E20) three control modes (E21, E22, E23) following said step of executing (E10) a heating cycle;
- wherein the three control modes (E21, E22, E23) are as follows:
o repeating (E21) said previously executed heating cycle so as to repeat the same heating cycle with identical heating parameters by selecting the control mode for repeating (E21) said previously executed heating cycle, wherein the heating parameters of said previously executed heating cycle are automatically saved and may be implemented multiple times in succession;
o extending (E23) said previously executed heating cycle; and
o stopping (E22) said microwave oven;
- acquiring (E24) an input signal corresponding to the selection of three control modes (E21, E22, E23) proposed following said step of executing (E10) a heating cycle; and
- executing (E211, E221, E231) said selected control mode (E21, E22, E23).

2. A method for controlling a microwave oven according to claim 1, **characterized in that** said step of proposing (E20) three control modes (E21, E22, E23) by said control unit is implemented following a step of opening a door that obstructs said heating chamber.

3. A method for controlling a microwave oven according to claim 1 or 2, **characterized in that** said step of said control unit proposing (E20) three control modes (E21, E22, E23) is presented following each step of executing (E211, E231) a repetition mode (E21) or an extension mode (E23).

4. A method for controlling a microwave oven according to one of the claims 1 to 3, **characterized in that** said step of said control unit proposing (E20) three control modes (E21, E22, E23) is reiterated following the execution (E211) of a repetition control mode (E21) of said previously executed heating cycle or following the execution (E231) of an extension control mode (E23) of said previously executed heating cycle.

5. A method for controlling a microwave oven according to one of the claims 1 to 4, **characterized in that** a step of selecting (E232) an extension length (L) of said previously executed heating cycle is implemented following the acquisition (E24) of an input signal that corresponds to selecting the control mode for extending (E23) said previously executed heating cycle.

6. A method for controlling a microwave oven according to any one of the claims 1 to 5, **characterized in that** said method also comprises a step of sorting the heating cycles, comprising the same most commonly used parameters.

7. A method for controlling a microwave oven according to claim 6, **characterized in that** said method comprises a step of acquiring an input signal corresponding to the selection of one of the most commonly used heating cycles.

8. A microwave oven, comprising a control unit, a heating chamber, heating means, a control panel (1), said control panel (1) comprising at least one display (2) and means for selecting (3, 4, 5) a heating cycle, and said control unit comprising at least one microprocessor, **characterized in that** said microwave oven comprises a processing algorithm adapted to implement the control method according to one of the claims 1 to 7.

## Patentansprüche

1. Verfahren zum Steuern eines Mikrowellen-Backofens mit einer Steuereinheit, einem Heizraum, Heizmitteln und einer Steuerungsblende (1), wobei die besagte Steuerungsblende (1) mindestens einen Anzeiger (2) und Mittel zum Auswählen (3, 4, 5) eines Heizzyklus umfasst, **dadurch gekennzeichnet, dass** das besagte Verfahren die folgenden Schritte umfasst:
- Ausführen (E10) eines Heizzyklus durch den besagten Mikrowellen-Backofen;
- Vorschlagen (E20) von drei Steuerungsmodi (E21, E22, E23) durch die besagte Steuereinheit im Anschluss an den besagten Schritt des Ausführens (E10) eines Heizzyklus;
- wobei die drei Steuerungsmodi (E21, E22, E23) die folgenden sind:
o Wiederholen (E21) des besagten zuvor ausgeführten Heizzyklus, um einen selben Heizzyklus mit identischen Heizparametern durch Auswählen des Wiederholungssteuermodus (E21) des besagten zuvor ausgeführten Heizzyklus zu wiederholen, wobei die Heizparameter des besagten zuvor ausgeführten Heizzyklus automatisch gespeichert werden und mehrmals hintereinander angewendet werden können;
o Verlängern (E23) des besagten zuvor ausgeführten Heizzyklus; und
o Ausschalten (E22) des besagten Mikrowellen-Backofens;
- Erfassen (E24) eines Eingangssignals, welches der Auswahl eines der drei im Anschluss an den besagten Schritt des Ausführens (E10) eines Heizzyklus vorgeschlagenen Steuerungsmodi (E21, E22, E23) entspricht; und
- Ausführen (E211, E221, E231) des besagten ausgewählten Steuerungsmodus (E21, E22, E23).

2. Verfahren zum Steuern eines Mikrowellen-Backofens gemäß Anspruch 1, **dadurch gekennzeichnet, dass** der besagte Schritt des Vorschlagens (E20) von drei Steuerungsmodi (E21, E22, E23) durch die besagte Steuereinheit im Anschluss an einen Schritt des Öffnens einer Tür, welche den besagten Heizraum verschließt, durchgeführt wird.

3. Verfahren zum Steuern eines Mikrowellen-Backofens gemäß Anspruch 1 oder 2, **dadurch gekennzeichnet, dass** der besagte Schritt des Vorschlagens (E20) von drei Steuerungsmodi (E21, E22, E23) durch die besagte Steuereinheit im Anschluss an jeden Schritt des Ausführens (E211, E231) eines Wiederholungsmodus (E21) oder eines Verlängerungsmodus (E23) präsentiert wird.

4. Verfahren zum Steuern eines Mikrowellen-Backofens gemäß einem beliebigen der Ansprüche 1 bis 3, **dadurch gekennzeichnet, dass** der besagte Schritt des Vorschlagens (E20) von drei Steuerungsmodi (E21, E22, E23) durch die besagte Steuereinheit im Anschluss an das Ausführen (E211) eines Wiederholungssteuermodus (E21) des besagten zuvor ausgeführten Heizzyklus oder im Anschluss an das Ausführen (E231) eines Verlängerungssteuermodus (E23) des besagten zuvor ausgeführten Heizzyklus wiederholt wird.

5. Verfahren zum Steuern eines Mikrowellen-Backofens gemäß einem beliebigen der Ansprüche 1 bis 4, **dadurch gekennzeichnet, dass** im Anschluss an die Erfassung (E24) eines Eingangssignals, welches der Auswahl des Steuerungsmodus (E23) für die Verlängerung des besagten zuvor ausgeführten Heizzyklus entspricht, ein Schritt des Auswählens (E232) einer Verlängerungsdauer (L) des besagten zuvor ausgeführten Heizzyklus durchgeführt wird.

6. Verfahren zum Steuern eines Mikrowellen-Backofens gemäß einem beliebigen der Ansprüche 1 bis 5, **dadurch gekennzeichnet, dass** das besagte Verfahren ebenfalls einen Schritt des Sortierens der Heizzyklen mit denselben am häufigsten angewendeten Parametern umfasst.

7. Verfahren zum Steuern eines Mikrowellen-Backofens gemäß Anspruch 6, **dadurch gekennzeichnet, dass** das besagte Verfahren einen Schritt des Erfassens eines Eingangssignals, welches der Auswahl eines der am häufigsten durchgeführten Heizzyklen entspricht, umfasst.

8. Mikrowellen-Backofen mit einer Steuereinheit, einem Heizraum, Heizmitteln und einer Steuerungsblende (1), wobei die besagte Steuerungsblende (1) mindestens einen Anzeiger (2) und Mittel zum Auswählen (3, 4, 5) eines Heizzyklus umfasst, und wobei die besagte Steuereinheit mindestens einen Mikroprozessor umfasst, **dadurch gekennzeichnet, dass** der besagte Mikrowellen-Backofen einen Verarbeitungsalgorithmus umfasst, welcher geeignet ist, das Verfahren gemäß einem beliebigen der Ansprüche 1 bis 7 durchzuführen.
